# EUROPÄISCHE PATENTSCHRIFT

(11) **EP 0 516 612 B1**
(45) Veröffentlichungstag und Bekanntmachung des Hinweises auf die Patenterteilung: **24.06.1998**
(21) Anmeldenummer: 92890120.6
(22) Anmeldetag: 20.05.1992
(51) Int. Cl.: E01B 3/40, E01B 1/00

(54) **Schotterloser Oberbau mit Schienen**
Ballastless superstructure for railway
Superstructure de voie ferrée sans ballast

(30) Priorität: 31.05.1991 AT 1107/91
(43) Veröffentlichungstag der Anmeldung: 02.12.1992
(73) Patentinhaber: ALLGEMEINE BAUGESELLSCHAFT - A. PORR AKTIENGESELLSCHAFT, 1031 Wien (AT)
(72) Erfinder: Salzmann, Heinrich, A-5020 Salzburg (AT)
(74) Vertreter: Widtmann, Georg, Dipl.-Ing. Dr. techn.

(56) Entgegenhaltungen:
- EP-A- 0 170 631
- AT-B- 390 976
- GB-A- 1 180 740

## Beschreibung

Die Erfindung bezieht sich auf einen schotterlosen Oberbau für Schienen von Gleisen, wobei auf einer Fundamentplatte, welche, insbesondere in situ, mit Beton gefertigt ist, und mit Beton, vorzugsweise mit Stahlbewehrung, gefertigte Tragplatten, welche zumindest zwei lösbare mit diesen verbundene Schienen tragen, über eine Zwischenschicht aufliegen.

Der konventionelle Streckenbau mit einem Schotterbett und Schienen, die an Querschwellen, z. B. aus Holz, Stahl oder Beton, lösbar befestigt sind, wird immer mehr in seinem Einsatzbereich beschränkt. Die Ursachen hiefür sind mannigfaltig. In Wohngebieten und damit auch im Bereich von Eisenbahnstationen ist man bestrebt, die Schallemissionen so gering wie möglich zu halten, so daß die leichter mit Schalldämmeinrichtungen zu versehenden schotterlosen Oberbaue bevorzugt zum Einsatz kommen. In unterirdischen Bereichen oder auch in Tunnels ist man bestrebt, eine möglichst große lichte Höhe mit geringer Ausbrucharbeit zu erhalten. Da der schotterlose Oberbau eine geringere Mächtigkeit als der Oberbau mit Schotter aufweist, kann damit ein Höhengewinn erreicht werden.

Nicht zuletzt ist man bestrebt, einen Oberbau derart auszugestalten, daß Züge mit immer höheren Geschwindigkeiten sicher verkehren können, wobei gleichzeitig eine wesentliche Verringerung der Wartungsarbeiten angestrebt wird.

Den meisten schotterlosen Oberbauen ist gemeinsam, daß auf einem eingeebneten Untergrund eine Fundamentplatte angeordnet ist, die beispielsweise trogförmig aufgebaut sein kann. Auf diese Fundamentplatte werden nun Tragplatten positioniert. Diese Tragplatten tragen ihrerseits meist unter Zwischenschaltung einer elastischen Unterlagsplatte, z. B. aus Gummi od. dgl., lösbar befestigt die Schienen. Da ein Oberbau während der Belastung, z. B. mit einer Zuggarnitur, einfedern muß, ist zwischen Untergrund und Tragplatte zumeist eine Zwischenschicht, z. B. aus einem Asphaltmörtel od. dgl., vorgesehen. Die Tragplatten müssen aber ihrerseits noch zusätzlich lagefixiert werden. Um eine Lagefixierung der Tragplatten am Untergrund zusätzlich zur Schwerkraft zu erreichen, sind verschiedene Ausgestaltungen bekannt. So ist beispielsweise in der DE-A1 19 22 055 an der Unterseite der Tragplatte eine wellenförmige Profilierung vorgesehen, die in eine entsprechende wellenförmige Profilierung des Untergrundes eingreift. Eine derartige Lagefixierung muß mit besonders hoher Genauigkeit durchgeführt werden, wobei gleichzeitig eine Nachjustierung nur schwer durchführbar ist.

Aus der US-A1 3 382 815 wird ein schotterloser Oberbau bekannt, bei welchem aus dem mit Beton gefertigten Untergrund entweder seitlich oder mittig Vorsprünge herausragen, die in entsprechende Ausnehmungen der Tragplatten eingreifen. Diese Vorsprünge können im Querschnitt quadratisch oder kreisförmig sein, und es kann durch in den Platten vorgesehene Injektionsöffnungen zwischen Tragplatten und Untergrund eine Asphaltmörtelschichte eingebracht werden. Die Kraftübertragung zwischen Platten und Vorsprüngen kann jedoch nur entlang einer Fläche erfolgen, deren Höhenerstreckung nicht größer als die Dicke der Platte sein kann. Erfolgt eine Nachjustrierung der Tragplatten, so wird zwangsweise die Fläche, welche zur Abstützung an den Vorsprüngen dienen kann, noch geringer.

Aus der EP-0 170 631-A1 wird gemäß Oberbegriff des Anspruchs 1 ein schotterloser Oberbau bekannt, bei welchem die Tragplatten nach unten ragende Halbzylinder aufweisen, die in entsprechende Ausnehmungen des Untergrundes eingreifen. Seitenführungskräfte können bei dieser Konstruktion auf die Tragplatten nicht in ausreichendem Maße aufgenommen werden.

Aus der AT-390 976-B wird ein schotterloser Oberbau bekannt, welcher Tragplatten mit Ausnehmungen aufweist, in welche Fortsätze vom Untergrund hineinragen. Eine Verbindung der Tragplatten untereinander erfolgt mit zylindrischen Verbindungselementen, wobei die Abstützung der Tragplatten in Längsrichtung des Oberbaues lediglich an ihren Stirnflächen erfolgt und über Hebelwirkung geringfügige seitliche Dislozierungen, insbesondere in den Kurven, eintreten können.

Die vorliegende Erfindung hat sich zum Ziel gesetzt, einen schotterlosen Oberbau zu schaffen, welcher besonders leicht lagefixiert werden kann, bei dem die Tragplatten eine möglichst große Fläche aufweisen, mit der sie gegeneinander schließen, ohne daß die Tragplatten selbst eine größere Dicke aufweisen, sowie eine exakte seitliche Lagepositionierung gestattet.

Der erfindungsgemäße schotterlose Oberbau für Schienen von Gleisen, wobei auf einer, insbesondere trogförmigen, Fundamentplatte, die, insbesondere in situ, mit Beton gefertigt ist, über einen Untergrundmörtel mit Beton, vorzugsweise mit Stahlbewehrung, gefertigte Tragplatten, welche zumindest zwei lösbar mit diesen verbundene Schienen tragen, über eine Zwischenschicht aus plastischem und/oder elastischem Material aufliegen und zwischen zwei benachbarten Stirnflächen der Tragplatten ein Zwischenraum vorgesehen ist und die Tragplatten an ihren zueinanderweisenden Enden, an der die Schienen tragenden Oberfläche gegenüberliegenden Seite, vorzugsweise mit Stahlbewehrung versehene Fortsätze tragen, die in entsprechende Ausnehmungen in die Fundamentplatte reichen, wobei der Raum zwischen fortsätzen und Ausnehmung, zumindest teilweise, mit plastisch und/oder elastisch verformbarem Material erfüllt ist, besteht im wesentlichen darin, daß die Fortsätze der Tragplatten im Querschnitt parallel zu der die Schienen tragenden Fläche rechtwinkelig sind und parallel bzw. normal zur Oberbaulängsrichtung orientierte Seitenflächen aufweisen. Durch die, insbesondere in situ, gefertigte Fundamentplatte aus Beton ist eine besonders exakte Positionierung am Untergrund gegeben, wobei durch die plastische und/oder elastische Zwischenschicht zwischen Untergrundmörtel und Tragplatten das erforderliche federnde Verhalten des Oberbaues sichergestellt werden kann. Mit der lösbaren Verbindung der Schienen auf den Tragplatten ist einerseits eine besonders einfache Montage gewährleistet und andererseits ein nachträgliches Positionieren leicht ermöglicht. Durch die Erfüllung des Raumes zwischen Fortsatz und Ausnehmung mit dem plastisch/elastisch verformbaren Material ist eine exakte Positionierung mit Ausgleich von Längenänderungen, wie er beispielsweise durch unterschiedliche thermische Belastung gegeben ist, besonders einfach gewährleistet. Durch die Fortsätze, die im Querschnitt parallel zu der die Schienen tragenden Fläche rechtwinkelig sind und parallel bzw. normal zur Oberbaulängsrichtung orientierte Seitenflächen aufweisen, an den jeweiligen Enden der Tragplatten, die in entsprechende Ausnehmungen in der Fundamentplatte reichen, sind, je nach Erfordernis, beliebig große Kooperationsflächen zwischen den Tragplatten erreichbar, wobei durch Erfüllung des Raumes zwischen den Fortsätzen und der Ausnehmung mit plastisch und/oder elastisch verformbarem Material ein besonders guter Kraftausgleich ohne Kraftspitzen ermöglicht ist. Durch die parallel bzw. normal zur Oberbaulängsrichtung orientierten Seitenflächen der Ausnehmungen bzw. Fortsätze ist eine exakte Zuordnung der Aufnahme für die Seitenführungs- bzw. Längsführungskräfte möglich.

Sind die Schichten zwischen den Fortsätzen der Tragplatten in den Ausnehmungen leichter verformbar als die Zwischenschicht, die zwischen Untergrundmörtel und Tragplatten angeordnet ist, so wird der belastungsfreien Lagefixierung an den Enden der Tragplatte und damit den geringsten Biegebeanspruchungen besonders vorteilhaft Rechnung getragen.

Sind die Ecken der Fortsätze, die näher zur Mitte der Tragplatte vorgesehen sind, abgerundet, so kann eine möglichst exakte Positionierung in Längsrichtung erfolgen, wobei gleichzeitig geringfügige Korrekturen möglich sind, und Abplatzungen im Eckenbereich der Fortsätze besonders vorteilhaft vermieden sind, wodurch die Standzeiten wesentlich erhöht werden können.

Ist bei geradlinig verlaufendem Oberbau der Raum zwischen Fortsätzen der Tragplatten und Ausnehmungen der Fundamentplatten quer zur Schienenlängserstreckung, zumindest teilweise, mit einem schwerer verformbaren Material erfüllt als die Räume, die sich in Schienenlängsrichtung erstrecken, so kann eine exakte Positionierung in Schienenlängsrichtung erfolgen, wobei gleichzeitig ein Ausgleich in Qucrrichtung, wenn auch in geringerem Maße, ermöglicht ist. Der umgekehrte Effekt ist im Kurvenbereich des Oberbaues erwünscht und gegeben, wenn der Raum zwischen den Fortsätzen und Ausnehmungen quer zur Oberbaulängsrichtung mit einem leichter verformbaren Material, zumindest teilweise, erfüllt ist als die Räume, die sich in Schienenlängsrichtung erstrecken.

Wird das leichter verformbare Material jeweils um die Ecken der Fortsätze geführt, so ist gewährleistet, daß durch die Fortsätze und das in den Räumcn angeordnete Material keine unerwünschten Kräfte aufgebracht werden, da jeweils lediglich Bereiche nur mit dem leichter verformbaren Material vorliegen bzw. Bereiche mit dem schwerer verformbaren Material, welche durch das leichter verformbare Matcrial in ihrer Bewegung nicht beeinflußt werden.

Ist zwischen den Tragplatten an ihren einander benachbarten Stirnflächen eine zumindest mit einer Stirnfläche verbundene plastische und/oder elastische Schicht vorgesehen, so ist eine besonders gute Positionierung der Tragplatten gegeneinander und auch eine Übertragung der Kräfte, selbst bei unterschiedlicher Wärmedehnung, gewährleistet.

Tragen die Fortsätze der Tragplatten an ihren zum Untergrundmörtel weisenden Flächen eine Beschichtung bereits vor der Situierung am Untergrund auf, so ist eine besonders einfache Montage gewährleistet.

Weisen die Tragplatten quer zum Untergrund verlaufende, vorzugsweise zylindrische, Ausnehmungen zum Injizieren von erstarrendem Material auf, so ist sowohl bei der Erstmontage als auch bei nachträglichem Justieren eine vollflächige Auflage der Tragplatten am Untergrund unschwer realisierbar.

Sind weitere Ausnehmungen vorgesehen, welche im Bereich der Fortsätze der Tragplatte, insbesondere durch diese Fortsätze, geführt sind, so ist eine Erfüllung der Räume um die Fortsätze auf besonders einfache Art und Weise sichergestellt.

Sind zumindest drei Bohrungen, insbesondere zumindest vier Bohrungen im Bereich der Ecken, in den Tragplatten vorgesehen, über welche die Tragplatten im Abstand zum Untergrund, z. B. über in ihrer Wirklänge veränderlichen Stützen, haltbar ist, so kann eine hervorragende Positionierung durchgeführt werden, die selbst für höchste Geschwindigkeiten von Zügen von nur mäßig geschultem Personal durchführbar ist.

Weist die elastische Schicht, welche die Fortsätze an ihren Flächen etwa parallel zum Untergrund tragen, die zwei- bis fünffache Dicke jener der Schicht auf der weiteren zum Untergrund weisenden Fläche der Tragplatten auf, so ist eine Lagefixierung der Fortsätze in den Ausnehmungen ohne Aufstützung gewährleistet, wobei gleichzeitig Biegebeanspruchungen besonders einfach vermieden werden können.

Sind an den Tragplatten in den jeweiligen benachbarten Enden die Fortsätze mittig vorgesehen, und schneiden sie mit den Stirnflächen ab, so können derartige Tragplatten besonders einfach gefertigt werden, wobei gleichzeitig auf Grund der rechteckigen Gestalt, die für die Tragplatten beibehalten werden kann, eine besonders platzsparende Lagerung und auch platzsparender Transport erreichbar ist.

Ragen die benachbarten Fortsätze von zwei benachbarten Tragplatten in nur eine Ausnehmung der Fundamentplatte, so können die Fortsätze gegeneinander besonders einfach abgestützt werden.

Erstrecken sich die Fortsätze der Tragplatten in etwa im Ausmaß ihrer doppelten Dicke in Oberbaulägsrichtung, so sind in etwa kubusförmige Fortsätze mit gleicher Seitenlänge gegeben, die sowohl in Längs- als auch in Querrichtung gleiche Kräfte ohne Zerstörung aufnehmen können.

Weisen die Ausnehmungen in der Trägerplatte eine größere Erstreckung quer, denn in Richtung der Oberbaulängsrichtung auf, so können Tragplatten mit relativ geringem Gewicht aber hoher Festigkeit und großer Lagefixierung in Längsrichtung des Oberbaues realisiert werden.

Ist der Zwischenraum zwischen den Stirnflächen aneinandergrenzender Tragplatten frei von Beton, insbesondere dem des Untergrundmörtels, so ist ein besonders guter Kraftschluß zwischen Fortsätzen der Tragplatten und der Fundamentplatte gegeben, so daß die auf eine Tragplatte einwirkenden Kräfte an die angrenzenden Tragplatten weitergegeben werden kann.

Grenzen die Fortsätze der Tragplatte über zumindest eine, insbesondere zwei, elastische Schichte(n) aneinander, so ist der Aufnahme von Kraftspitzen besonders vorteilhaft Rechnung getragen, wobei weiters am Ende der Kraftspitze eine Resituierung der Tragplatten stattfinden kann.

Ist weiters zwischen den Fortsätzen ein in situ geformter Beton, Betonmörtel, z. B. des Untergrundmörtels od. dgl., angeordnet, so ist auch der schlüssigen Kraftübertragung zwischen den Fortsätzen, selbst bei dem an Baustellen herrschenden rauhen Betrieb, Rechnung getragen.

Ist der Zwischenraum oberhalb der Beton- und/oder Mörtelschicht zumindest teilweise mit einem elastischen Granulat und zur Atmosphäre mit einer, insbesondere in situ, geformten Dichtung, z. B. aus Kunststoff modifiziertem Bitumen, abgedichtet, so ist sowohl der erforderlichen Flexibilität als auch der standfesten Abdichtung sowie der leichten Fertigung an der Baustelle Rechnung getragen.

Im folgenden wird die Erfindung anhand der Zeichnungen näher erläutert.

Es zeigen:
Fig. 1 einen schotterlosen Oberbau in Draufsicht,
Fig. 2 und 3 einen Schnitt durch den schotterlosen Oberbau,
Fig. 4 eine Draufsicht auf eine Tragplatte von unten gesehen und
Fig. 5 und 6 aneinanderstroßende Stirnbereiche der Tragplatten in Draufsicht bzw. Schnitt.

Wie in Fig. 1 ersichtlich, weisen die Tragplatten 1 eine in Oberbaulängsrichtung a längere Erstreckung als quer hiezu auf. Die Tragplatten ruhen dabei über eine 2,5 mm dicken Zwischenschicht 2 aus elastischem Polyurethan auf dem Untergrundmörtel 3 auf. Die durchgehende Fundamentplatte 8 besteht aus in situ, vorzugsweise kontinuierlich, gefertigten Körpern aus Beton, wohingegen die Tragplatten 1 aus Beton mit Stahlbewehrung 6 vorgefertigt sind. Die Tragplatten 1 weisen lösbar mit ihnen befestigt Schienen 4 auf, die nicht dargestellt über elastische Zwischenlagen auf den Tragplatten aufruhen. Die Tragplatten 1 weisen im Bereich der Ecken Bohrungen 5 auf, welche zur exakten Positionierung der Tragplatten, z. B. über entfernbare höhenveränderliche Spindeln, dienen. Bei eingerichteten Tragplatten wird über die ebenfalls durch die Tragplatten hindurchgeführten Bohrungen 7 der Betonmörtel gepreßt, wodurch die vollkommene Auflage der Tragplatten 1 auf der Fundamentplatte 8 gewährleistet ist. Um ein seitliches Austreten des Betons zu vermeiden, sind seitlich Schalungen 15 vorgesehen. Zur Minderung der Schallemission können die Tragplatten und die Schienen mit einer Beschichtung 16 abgedeckt sein. Die Tragplatten 1 weisen nun jeweils zwei rechteckige Ausnehmungen 9 auf. In diese Ausnehmungen 9 ragen vom Untergrund entsprechend geformte Fortsätze 10. Der spaltförmige Raum 11 zwischen Fortsatz 10 und Ausnehmung 9 wird bei gerader Streckenführung derart ausgefüllt, daß das Material, welches parallel zur Oberbaulängsrichtung a orientiert ist, leichter verformbar ist, beispielsweise eine geringere Shorehärte aufweist als das Material, welches quer zur Oberbaulängsrichtung a orientiert ist.

Im Bereich von Kurven wird bei dem Oberbau die Materialauswahl umgekehrt durchgeführt. Dadurch kommt es bei geraden Strecken zur besonders exakten Positionierung in Oberbaulängserstreckung, wohingegen in Kurven optimal Kräfte gegen Seitenverschiebungen aufgenommen werden können.

Bei dem in Fig. 2 dargestellten Schnitt sieht man besonders deutlich, wie der Vorsprung 10 in die Ausnehmung 9 ragt, und daß der Raum 11 zwischen Tragplatte 1 und Fortsatz 10 mit einem anderen Material als jenem der Zwischenschicht 2 gefüllt ist.

Aus der Fundamentplatte 8 ragen Bewehrungsstähle 14, welche bis in den Bereich der Ausnehmung der Tragplatten reichen, wodurch über den Beton des Untergrundmörtels ein mit Stahl armierter Fortsatz 10 gebildet ist, welcher auch Zugkräfte besonders gut aufnehmen kann.

Wie aus Fig. 3 und 4 ersichtlich, weisen die Tragplatten 1 an ihren jeweiligen Enden in etwa im Querschnitt quadratische Fortsätze 12 auf, die in entsprechende Ausnehmungen 13 der Fundamentplatte 8 reichen. Der Fortsatz 12, welcher mit Stahlarmierung 23 versehen sein kann, weist abgerundete Ecken auf, wobei, wie in Fig. 4 ersichtlich, das elastische weichere Material 15a, welches den Zwischenraum zwischen Fortsatz 12 und Ausnehmung 13 füllt, um die abgerundeten Ecken geführt, wohingegen das elastische schwerer verformbare Material 15b lediglich an der Stirnseite angeordnet ist. Unterhalb des Fortsatzes 12 ist ein leichter verformbares Material 12a als jenes der Zwischenschicht 2 angeordnet, wobei die Dicke (zeichnerisch nicht dargestellt) ca. das dreifache jener der Zwischenschicht 2 beträgt. Unter weicherem bzw. leichter verformbarem Material soll ein gummielastischer Werkstoff verstanden werden, welcher bei gleicher statischer und/oder dynamischer Belastung eine stärkere Einfederung aufweist als das härtere bzw. schwerer verformbare Material.

Die in Fig. 3 dargestellte Stirnseite kann ebenfalls mit einer Beschichtung, z. B. aus weichem Gummi od. dgl., mit 8,0 mm Dicke versehen werden, so daß die Kraftübertragung zusätzlich zwischen den Stirnseiten und den Fortsätzen erfolgt.

In den Fig. 5 und 6 sind die Stirnflächen 17 zweier Tragplatten 1 dargestellt, die über einen Zwischenraum 18 aneinandergrenzen, der vom Untergrundmörtel 3 frei ist. Diese Stirnflächen können eine elastische Zwischenschichte tragen. Die Fortsätze 12 weisen an ihren zueinandergerichteten Flächen 19 eine weiche elastische Schicht 20 auf, die weicher als die Zwischenschicht 2 ist, wobei sie gegebenenfalls aus mehreren Schichten aufgebaut sein kann. Der Zwischenraum zwischen den Tragplatten 1 ist noch nicht vollständig ausgefüllt, so daß die Sicht auf den Untergrundmörtel und die elastische Schicht 20 gegeben ist.

Bei dem in Fig. 6 dargestellten Schnitt ist der Zwischenraum 18 zwischen den beiden Tragplatten 1 bereits vollkommen abgeschlossen. Einerseits ist zwischen den Fortsätzen 12 die elastische Schicht 20 vorgesehen, und weiters zwischen diesen beiden elastischen Schichten der Untergrundmörtel 3, der durch Einpressen durch die zylindrischen Ausnehmungen in den Tragplatten in den Untergrund verbracht wurde. Diese zylindrischen Ausnehmungen können, wie bereits ausgeführt, sowohl in den Fortsätzen als auch im Bereich der Fortsätze zusätzlich vorgesehen sein. Im Zwischenraum 18 ist oberhalb des Untergrundmörtels, der sich im Zwischenraum nicht über die Höhe der Fortsätze 12 hinaussetzt, ein Gummigranulat vorgesehen. Der Abschluß zur Atmosphäre ist eine in situ gegossene Dichtung 21 aus Kunststoff modifiziertem Bitumen. Der Raum zwischen Dichtung 21 und Unterbeton 3 ist mit einem Gummigranulat 22 gefüllt, das vor Anbringung der Dichtung in den Zwischenraum eingebracht wird, so daß ein zu weites Absinken der Dichtung während der Fertigung vermieden wird.

## Patentansprüche

1. Schotterloser Oberbau für Schienen (4) von Gleisen, wobei auf einer, insbesondere trogförmigen, Fundamentplatte (8), die, insbesondere in situ, mit Beton gefertigt ist, über einen Untergrundmörtel (3) mit Beton, vorzugsweise mit Stahlbewehrung (6), gefertigte Tragplatten (1), welche zumindest zwei lösbar mit diesen verbundene Schienen (4) tragen, über eine Zwischenschicht (2) aus plastischem und/oder elastischem Material aufliegen und zwischen zwei benachbarten Stirnflächen (17) der Tragplatten (1) ein Zwischenraum (18) vorgesehen ist und die Tragplatten (1) an ihren zueinanderweisenden Enden, an der die Schienen (4) tragenden Oberfläche gegenüberliegenden Seite, vorzugsweise mit Stahlbewehrung versehene Fortsätze (12) tragen, die in entsprechende Ausnehmungen (13) in die Fundamentplatte (8) reichen, wobei der Raum zwischen Fortsätzen (12) und Ausnehmung (13), zumindest teilweise, mit plastisch und/oder elastisch verformbarem Material erfüllt ist, *dadurch gekennzeichnet,* daß die Fortsätze (12) der Tragplatten (1) im Querschnitt parallel zu der die Schienen tragenden Fläche rechtwinkelig sind und parallel bzw. normal zur Oberbaulängsrichtung orientierte Seitenflächen aufweisen.

2. Schotterloser Oberbau nach Anspruch 1, dadurch gekennzeichnet, daß die Schichten (12a) zwischen den Fortsätzen (12) der Tragplatten (1) und dem Untergrundmörtel (3) leichter verformbar sind als die Zwischenschicht (2) zwischen Untergrundmörtel (3) und Tragplatten (1).

3. Schotterloser Oberbau nach Anspruch 1 oder 2, dadurch gekennzeichnet, daß die Ecken der Fortsätze (12) der Tragplatten (1), welche näher zur Mitte der Tragplatte sind, abgerundet sind.

4. Schotterloser Oberbau nach Anspruch 1, 2 oder 3, dadurch gekennzeichnet, daß bei geradlinig verlaufendem Oberbau der Raum zwischen Fortsätzen (12) der Tragplatten (1) und Ausnehmungen (13) der Fundamtplatten (8) quer zur Oberbaulängserstreckung (a), zumindest teilweise, mit einem schwerer verformbaren Material erfüllt ist als die Räume, die sich in Oberbaulängsrichtung (a) erstrecken.

5. Schotterloser Oberbau nach einem der Ansprüche 1 bis 4, dadurch gekennzeichnet, daß im Kurvenbereich des Oberbaues der Raum zwischen den Fortsätzen (12) der Tragplatten (1) und Ausnehmungen (13) der Fundamentplatten (8) quer zur Oberbaulängserstreckung (a) mit einem leichter verformbaren Material, zumindest teilweise, erfüllt ist als die Räume, die sich in Oberbaulängsrichtung (a) erstrecken.

6. Schotterloser Oberbau nach einem der Ansprüche 1 bis 5, dadurch gekennzeichnet, daß das leichter verformbare Material jeweils um die Ecken der Fortsätze (12) geführt ist.

7. Schtotterloser Oberbau nach einem der Ansprüche 1 bis 6, dadurch gekennzeichnet, daß zwischen den Tragplatten (1) an ihren einander benachbarten Stirnflächen (17) eine zumindest mit einer Stirnfläche verbundene plastische und/oder elastische Schicht vorgesehen ist.

8. Schotterloser Oberbau nach einem der Ansprüche 1 bis 7, dadurch gekennzeichnet, daß die Fortsätze (12) der Tragplatten (1) an ihren zum Untergrundmörtel (3) weisenden Flächen eine Beschichtung vor Situierung am Untergrund tragen.

9. Schotterloser Oberbau nach einem der Ansprüche 1 bis 8, dadurch gekennzeichnet, daß in den Tragplatten (1) zum Untergrund verlaufende, vorzugsweise zylindrische, Ausnehmungen (7) zum Injizieren von erstarrendem Material vorgesehen sind.

10. Schotterloser Oberbau nach Anspruch 9, dadurch gekennzeichnet, daß weitere Ausnehmungen vorgesehen sind, welche im Bereich der Fortsätze (12) der Tragplatten (1), insbesondere durch diese Fortsätze (12), geführt sind.

11. Schotterloser Oberbau nach einem der Ansprüche 1 bis 10, dadurch gekennzeichnet, daß zumindest drei Bohrungen (5), insbesondere vier Bohrungen (5) im Bereich der Ecken, in den Tragplatten (1) vorgesehen sind, über welche die Tragplatten (1) in Abstand zum Untergrund (3), z. B. über in ihrer Wirklänge veränderlichen Stützen, haltbar sind.

12. Schotterloser Oberbau nach einem der Ansprüche 1 bis 11, dadurch gekennzeichnet, daß die elastischen Schichten (12a), welche die Fortsätze (12) an ihren, etwa parallel zum Untergrund, orientierten Flächen tragen, die zwei- bis fünffache Dicke der der Zwischenschicht (2) aufweisen.

13. Schotterloser Oberbau nach einem der Ansprüche 1 bis 12, dadurch gekennzeichnet, daß an den Tragplatten (1) in ihren jeweiligen benachbarten Enden die Fortsätze (12) mittig vorgesehen sind und mit den Stirnflächen (17) der Tragplatten (1) abschneiden.

14. Schotterloser Oberbau nach einem der Ansprüche 1 bis 13, dadurch gekennzeichnet, daß die benachbarten Fortsätze (12) von zwei benachbarten Tragplatten (1) in nur eine Ausnehmung (13) der Fundamentplatte (8) ragen.

15. Schotterloser Oberbau nach einem der Ansprüche 1 bis 14, dadurch gekennzeichnet, daß sich die Fortsätze (12) der Tragplatten (1) in etwa im Ausmaß ihrer doppelten Dicke in Oberbaulängsrichtung (a) erstrecken.

16. Schotterloser Oberbau nach einem der Ansprüche 1 bis 15, dadurch gekennzeichnet, daß der Zwischenraum (18) zwischen den Stirnflächen (17) aneinandergrenzender Tragplatten (1) frei von Beton, insbesondere dem des Untergrundmörtels (3), ist.

17. Schotterloser Oberbau nach Anspruch 16, dadurch gekennzeichnet, daß die Fortsätze (12) der Tragplatten (1) über zumindest eine, insbesondere zumindest zwei, elastisch verformbare Schicht(en) (20) aneinander angrenzen.

18. Schotterloser Oberbau nach Anspruch 16 oder 17, dadurch gekennzeichnet, daß zwischen den Fortsätzen (12) ein in situ geformter Beton, Betonmörtel, z. B. des Untergrundmörtels od. dgl., angeordnet ist.

19. Schotterloser Oberbau nach Anspruch 16, 17 oder 18, dadurch gekennzeichnet, daß der Zwischenraum (18) der benachbarten Tragplatten (1) oberhalb der Beton- oder Betonmörtelschicht, zumindest teilweise, mit einem elastischen Granulat (22) und zur Atmosphäre mit einer, insbesondere in situ, geformten Dichtung (21), z. B. aus Kunststoff modifiziertem Bitumen, abgedichtet ist.

## Claims

1. Ballastless superstructure for rails (4) of tracks, whereby supporting slabs (1) which are produced in concrete, preferably with steel reinforcement (6), and which carry at least two rails (4) connected detachably to these, bear through an intermediate layer (2) of plastic and/or elastic material and through a mortar bed (3) on an in particular trough-shaped foundation slab (8) which is produced in concrete, in particular in situ, and an interspace (18) is provided between two neighbouring end faces (17) of the supporting slabs (1), and at their facing ends, on the side opposite the surface carrying the rails (4), the supporting slabs (1) carry projections (12) which are preferably provided with steel reinforcement and extend into corresponding recesses (13) in the foundation slab (8), whereby the space between the projections (12) and the recess (13) is at least partly filled with plastically and/or elastically deformable material,
characterised in that the projections (12) of the supporting slabs (1) are right-angled in cross- section parallel to the face carrying the rails and exhibit side faces orientated parallel or at right angles to the longitudinal direction of the superstructure.

2. Ballastless superstructure according to claim 1, characterised in that the layers (12a) between the projections (12) of the supporting slabs (1) and the mortar bed (3) are more easily deformable than the intermediate layer (2) between the mortar bed (3) and the supporting slabs (1).

3. Ballastless superstructure according to claim 1 or 2, characterised in that the corners of the projections (12) of the supporting slabs (1) which are nearer to the middle of the supporting slab are rounded.

4. Ballastless superstructure according to claim 1, 2 or 3, characterised in that when the superstructure runs in a straight line, the space between the projections (12) of the supporting slabs (1) and the recesses (13) of the foundation slabs (8) transversely relative to the longitudinal extension (a) of the superstructure is at least partly filled with a less easily deformable material than the spaces which extend in the longitudinal direction (a) of the superstructure.

5. Ballastless superstructure according to one of claims 1 to 4, characterised in that in the curve area of the superstructure the space between the projections (12) of the supporting slabs (1) and the recesses (13) of the foundation slabs (8) transversely relative to the longitudinal extension (a) of the superstructure is at least partly filled with a more easily deformable material than the spaces which extend in the longitudinal direction (a) of the superstructure.

6. Ballastless superstructure according to one of claims 1 to 5, characterised in that the more easily deformable material runs around the corners of the projections (12).

7. Ballastless superstructure according to one of claims 1 to 6, characterised in that a plastic and/or elastic layer connected with at least one end face is provided between the supporting slabs (1) on their neighbouring end faces (17).

8. Ballastless superstructure according to one of claims 1 to 7, characterised in that before being placed on the bed, the projections (12) of the supporting slabs (1) carry a covering on their faces facing the mortar bed (3).

9. Ballastless superstructure according to one of claims 1 to 8, characterised in that preferably cylindrical recesses (7) running to the bed are provided in the supporting slabs (1) for injection of solidifying material.

10. Ballastless superstructure according to claim 9, characterised in that further recesses are provided which run in the area of the projections (12) of the supporting slabs (1), in particular through these projections (12).

11. Ballastless superstructure according to one of claims 1 to 10, characterised in that at least three bores (5), in particular four bores (5) in the area of the corners, are provided in the supporting slabs (1) through which the supporting slabs (1) can be retained a distance from the bed (3), e.g. by means of spacers which are variable in their effective length.

12. Ballastless superstructure according to one of claims 1 to 11, characterised in that the elastic layers (12a) which the projections (12) carry on their faces orientated roughly parallel to the bed, have a thickness which is two to five times that of the intermediate layer (2).

13. Ballastless superstructure according to one of claims 1 to 12, characterised in that the projections (12) are provided centrally in the neighbouring ends of the supporting slabs (1) and are flush with the end faces (17) of the supporting slabs (1).

14. Ballastless superstructure according to one of claims 1 to 13, characterised in that the neighbouring projections (12) of two neighbouring supporting slabs (1) project in to only one recess (13) of the foundation slab (8).

15. Ballastless superstructure according to one of claims 1 to 14, characterised in that the projections (12) of the supporting slabs (1) extend to roughly double their thickness in the longitudinal direction (a) of the superstructure.

16. Ballastless superstructure according to one of claims 1 to 15, characterised in that the interspace (18) between the end faces (17) of adjoining supporting slabs (1) is free of concrete, in particular that of the mortar bed (3).

17. Ballastless superstructure according to claim 16, characterised in that the projections (12) of the supporting slabs (1) adjoin one another through at least one, in particular at least two elastically deformable layers (20).

18. Ballastless superstructure according to claim 16 or 17, characterised in that a concrete, concrete mortar formed in situ, e.g. of the mortar bed or the like, is disposed between the projections (12).

19. Ballastless superstructure according to claim 16, 17 or 18, characterised in that the interspace (18) of the neighbouring supporting slabs (1) is sealed above the concrete or concrete mortar layer at least partly with an elastic granular material (22) and to the atmosphere with a seal (21) formed in particular in situ and made for example of plastic-modified bitumen.

## Revendications

1. Superstructure sans ballast pour des rails (4) de voies ferrées, dans laquelle reposent sur une semelle de fondation (8), en particulier en forme d'auge, qui est réalisée avec du béton, en particulier in situ, - séparées par une couche intermédiaire (2) en matière plastique et/ou élastique - des plaques d'appui (1) réalisées avec un mortier de fond (3) à base de béton et de préférence pourvues d'une armature en acier (6), lesquelles portent au moins deux rails (4) reliés de manière amovible avec celles-ci, et un espace (18) étant prévu entre deux faces frontales (17) des plaques d'appui (1) et les plaques d'appui (1) portant au niveau de leurs extrémités se faisant face, sur le côté opposé à la surface portant les rails (4), des prolongements (12) pourvus de préférence d'une armature en acier, qui s'avancent à travers des creux (13) adaptés dans la plaque de fondation (8), l'espace entre prolongements (12) et creux (13) étant rempli au moins partiellement d'une matière plastiquement et/ou élastiquement déformable, caractérisée en ce que les prolongements (12) des plaques d'appui (1), de section parallèle, sont à angle droit par rapport à la surface portant les rails et présentent des faces latérales orientées parallèlement ou normalement au sens longitudinal de la superstructure.

2. Superstructure sans ballast selon la revendication 1, caractérisée en ce que les couches (12a) entre les prolongements (12) des plaques d'appui (1) et le mortier de fond (3) sont plus facilement déformables que la couche intermédiaire (2) entre mortier de fond (3) et plaques d'appui (1).

3. Superstructure sans ballast selon la revendication 1 ou 2, caractérisée en ce que les angles des prolongements (12) des plaques d'appui (1), lesquels sont plus proches du centre de la plaque d'appui, sont arrondis.

4. Superstructure sans ballast selon la revendication 1, 2 ou 3, caractérisée en ce que dans le cas d'une superstructure s'étendant de façon rectiligne, l'espace entre les prolongements (12) des plaques d'appui (1) et les creux (13) des plaques de fondation (8), transversalment par rapport à l'extension longitudinale (a) de la superstructure, est rempli au moins partiellement d'une matière plus difficilement déformable que les espaces qui s'étendent en sens longitudinal (a) de la superstructure.

5. Superstructure sans ballast selon l'une des revendications 1 à 4, caractérisée en ce que dans la partie curviligne de la superstructure, l'espace entre les prolongements (12) des plaques d'appui (1) et les creux (13) des plaques de fondation (8), transversalment par rapport à l'extension longitudinale (a) de la superstructure, est rempli au moins partiellement d'une matière plus facilement déformable que les espaces qui s'étendent en sens longitudinal (a) de la superstructure.

6. Superstructure sans ballast selon l'une des revendications 1 à 5, caractérisée en ce que la matière plus facilement déformable est aménagée à chaque fois autour des angles des prolongements (12).

7. Superstructure sans ballast selon l'une des revendications 1 à 6, caractérisée en ce qu'entre les plaques d'appui (1), au niveau de leurs faces frontales (17) contiguës, est prévue une couche plastique et/ou élastique reliée au moins avec l'une des faces frontales.

8. Superstructure sans ballast selon l'une des revendications 1 à 7, caractérisée en ce que les prolongements (12) des plaques d'appui (1) portent sur leurs faces orientées vers le mortier de fond (3) un revêtement, avant la disposition au fond.

9. Superstructure sans ballast selon l'une des revendications 1 à 8, caractérisée en ce que les plaques d'appui (1) comportent des creux (7) orientés vers le fond et de préférence cylindriques, qui sont destinés à l'injection d'une matière durcissante.

10. Superstructure sans ballast selon la revendication 9, caractérisée en ce que d'autres creux sont prévus, lesquels s'étendent au niveau des prolongements (12) des plaques d'appui (1), en particulier à travers ces prolongements (12).

11. Superstructure sans ballast selon l'une des revendications 1 à 10, caractérisée en ce que les plaques d'appui (1) comportent au moins trois perçages (5), en particulier quatre perçages (5) au niveau des angles, grâce auxquels les plaques d'appui (1) peuvent être maintenus à distance du fond (3), par exemple au moyen de supports dont la longueur effective est variable.

12. Superstructure sans ballast selon l'une des revendications 1 à 11, caractérisée en ce que les couches élastiques (12a), lesquelles portent les prolongements (12) au niveau de leurs faces orientées sensiblement parallèlement au fond, ont une épaisseur de deux à cinq fois supérieure à celle de la couche intermédiaire (2).

13. Superstructure sans ballast selon l'une des revendications 1 à 12, caractérisée en ce qu'au niveau des plaques d'appui (1), dans leurs extrémités à chaque fois contiguës, les prolongements (12) sont centrés et se terminent au niveau des faces frontales (17) des plaques d'appui (1).

14. Superstructure sans ballast selon l'une des revendications 1 à 13, caractérisée en ce que les prolongements (12) contigus de deux plaques d'appui (1) contiguës ne s'avancent que dans un creux (13) de la plaque de fondation (8).

15. Superstructure sans ballast selon l'une des revendications 1 à 14, caractérisée en ce que les prolongements (12) des plaques d'appui (1) s'étendent approximativement à raison de leur double épaisseur en sens longitudinal (a) de la superstructure.

16. Superstructure sans ballast selon l'une des revendications 1 à 15, caractérisée en ce que l'espace (18) entre les faces frontales (17) de plaques d'appui (1) contiguës est exempt de béton, en particulier de celui du mortier de fond (3).

17. Superstructure sans ballast selon la revendication 16, caractérisée en ce que les prolongements (12) des plaques d'appui (1) sont contigus l'un à l'autre, par l'intermédiaire d'au moins une, en particulier au moins deux couches (20) élastiquement déformables.

18. Superstructure sans ballast selon la revendication 16 ou 17, caractérisée en ce qu'un béton formé in situ, un mortier de béton, p.ex. du mortier de fond ou autres, est disposé entre les prolongements (12).

19. Superstructure sans ballast selon la revendication 16, 17 ou 18, caractérisée en ce que l'espace (18) des plaques d'appui (1) contigües, au-dessus de la couche de béton ou de mortier de béton, est rendu étanche au moins partiellement par un granulat (22) élastique et, par rapport à l'atmosphère, par un joint (21) formé en particulier in situ, p.ex. en bitume modifié par matière plastique.
